# EUROPÄISCHE PATENTSCHRIFT

(11) **EP 0 433 215 B1**
(45) Veröffentlichungstag und Bekanntmachung des Hinweises auf die Patenterteilung: **07.10.1992**
(21) Anmeldenummer: 90710036.6
(22) Anmeldetag: 12.12.1990
(51) Int. Cl.: F24H 9/20

(54) **Verfahren und Vorrichtung zum Überwachen des Heizwasserumlaufs bei einem Gaswasserheizer**
Method and apparatus for controlling the hotwater circulation in a gas fired waterheater
Méthode et appareil pour contrôler la circulation d'eau chaude dans une chaudière à gaz

(30) Priorität: 12.12.1989 AT 2809/89
(43) Veröffentlichungstag der Anmeldung: 19.06.1991
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); Vaillant-Schonewelle B.V., 1100 DT Amsterdam (NL); Vaillant GmbH, 8953 Dietikon 1 (CH)
(72) Erfinder: Berg, Joachim, W-5630 Remscheid (DE); Kupka, Thomas, W-4620 Castrop-Rauxel (DE)
(74) Vertreter: Heim, Johann-Ludwig, Dipl.-Ing.

(56) Entgegenhaltungen:
- CH-A- 376 630
- NL-A- 7 801 456

## Beschreibung

Die vorliegende Erfindung bezieht sich auf ein Verfahren zur Überwachung des Heizwasserumlaufes bei einem Gaswasserheizer, mit einem in der Heizwasser-Vorlaufleitung angeordneten Temperaturfühler für die Vorlauftemperaturregelung, wobei die Vorlauftemperatur laufend überwacht, mit einer in einer Regeleinrichtung, welche mit einem Feuerungsautomaten leitungsmäßig verbunden ist, gespeicherten maximalen Vorlauftemperatur verglichen und bei Überschreiten dieser Temperatur der Brenner abgeschaltet wird, sowie auf eine Vorrichtung zur Durchführung des Verfahrens.

Bei Kombi-Gaswasserheizern sowie Durchlauf-Gaswasserheizern sind Wassermangelsicherungen bekannt. Solche Wassermangelsicherungen weisen eine in der Kaltwasserleitung zum Brauchwasser-Wärmetauscher liegende Venturidüse auf, von deren Engstelle eine Druckmeßleitung zu einem Membranschalter führt, dessen andere Druckmeßkammer gleichfalls über eine Rohrleitung mit der Wasserleitung vor der Venturidüse verbunden ist. Durch die an der Membran abfallende Druckdifferenz kann auf den Durchsatz von Wasser zum Wärmetauscher geschlossen werden, so daß nach Überschreiten eines Mindestdurchsatzes die Gaszuführung zum Brenner freigegeben wird.

Bei Umlauf-Gaswasserheizern für Etagenheizungen werden für den Heizwasserkreislauf ähnliche Wassermangelsicherungen angewendet. Bei Unterschreitung der am Thermostaten oder am witterungsgeführten Regler eingestellten Temperatur läuft die Umwälzpumpe an. Durch den Differenzdruck der Umwälzpumpe wird über den Strömungsschalter ― einem Membranschalter, dessen Druckmeßkammern mit Leitungen zur Pumpensaug- und -druckseite verbunden sind ― das Wassermangelventil im Gaseingang zum Brenner geöffnet und der Brennerstart freigegeben.

Diese Wassermangelsicherungen auf der Basis von Membranschaltern sind zum Teil sehr kompliziert aufgebaut und sehr aufwendig bei der Installation.

Weiter sind für den Heizwasserkreislauf noch Durchsatzmesser für das Wasser, sogenannte "Paddelschalter", bekannt. Diese erwiesen sich jedoch als relativ störungsanfällig, so daß es Aufgabe der vorliegenden Erfindung ist, eine einfache und sichere Überwachung der Wasserströmung beziehungsweise eine Wassermangelsicherung, vorzugsweise für den Heizwasserkreislauf, zu entwickeln. Bei der CH-C-376630 und NL-A-7801456 sind gasbeheizte Wassererhitzer mit zwei Temperaturfühlern, die den Brenner steuern, bekannt.

Die Lösung dieser Aufgabe gelingt bei einem Verfahren gemäß dem einleitenden Teil durch die Schritte, daß die Heizwassertemperatur an einer weiteren Stelle an oder im Wärmetauscher ungefähr in der Mitte zwischen Vor- und Rücklaufleitung gemessen wird, daß die Temperaturdifferenz Δ T zwischen der Vorlauftemperatur T₂ und dieser Heizwassertemperatur T₁ ermittelt wird, daß diese Temperaturdifferenz Δ T mit einer in der Regeleinrichtung gespeicherten Maximaltemperaturdifferenz Δ Tmax und einer Mindesttemperaturdifferenz Δ Tmin verglichen wird und daß neben dem ersten Abschaltkriterium T₂ - T₁ > Δ Tmax diese Temperaturdifferenz Δ T als zweites Abschaltkriterium Δ T < Δ Tmin verwendet wird.

Durch die Messung der Heizwassertemperatur ungefähr in der Mitte zwischen Vor- und Rücklaufleitung, durch die Bildung der Temperaturdifferenz Δ T und den anschließenden Vergleich mit den vorgegebenen Temperaturdifferenzen ist es möglich festzustellen, ob noch eine ausreichende Wasserströmung vorhanden ist. Selbstverständlich sollen beide Abschaltkriterien nur wirksam werden, wenn der Brenner in Betrieb ist.

Da nach Stillstandszeiten des Brenners durch Abkühlvorgänge im Gerät die Anfangswerte der Temperaturen nicht definiert sind, wird nach einer weiteren Maßnahme der Erfindung das Abschaltkriterium Δ T < Δ Tmin während der Anlaufphase nach dem Brennerstart für kurze Zeit unterdrückt.

Da die Abschaltkriterien aus verschiedenen Gründen eintreten können und daher auch unterschiedliche Maßnahmen erfordern, ist erfindungsgemäß vorgesehen, daß bei Eintreten des Abschaltkriteriums T₂ - T₁ > Δ Tmax der Brenner durch die Regeleinrichtung für eine Sperrdauer von beispielsweise 5 Minuten abgeschaltet wird, während der bei Wärmeanforderung ein erneuter Brennerstart verhindert wird.

Ein derartiger Abschaltfall könnte beispielsweise auftreten, wenn aufgrund von Thermostatventilen an den Heizkörpern der Heizwasserumlauf schwächer wird.

Nach einer weiteren Maßnahme der Erfindung wird jedoch bei Eintreten des zweiten Abschaltkriteriums Δ T < Δ Tmin der Brenner durch die Regeleinrichtung verriegelnd abgeschaltet und eine optische Wassermangelwarnung, beispielsweise über Display, eingeschaltet.

Sinkt die Temperaturdifferenz ΔT unter die Mindestdifferenz Δ Tmin, so heißt dies, daß ein Heizwasserumlauf praktisch nicht mehr vorhanden ist. Das im Wärmetauscher erwärmte Wasser wird nicht mehr abgeführt, und das Gerät muß wegen Überhitzungsgefahr verriegelnd abgeschaltet werden.

Eine Vorrichtung zur Durchführung des Verfahrens zum Überwachen des Heizwasserumlaufes bei einem Gaswasserheizer, bestehend aus mindestens einem von einem Brenner beheizten Wärmetauscher, an den eine Heizwasser-Vorlaufleitung mit einem Temperaturfühler für die Vorlauftemperaturregelung sowie eine Heizwasser-Rücklaufleitung, in der sich eine Heizwasser-Umwälzpumpe befindet, angeschlossen ist, mit einer Regeleinrichtung, in die Soll-Werte, wie beispielsweise die maximale Vorlauftemperatur oder dergleichen, eingebbar und speicherbar sind und welche mit einem Feuerungsautomaten leitungsmäßig verbunden ist, ist dadurch gekennzeichnet, daß ungefähr in der Mitte zwischen Vor- und Rücklaufleitung ein an sich bekannter Temperaturfühler, insbesondere ein NTC-Fühler mit kleiner Zeitkonstante, vorgesehen ist, daß ein in der Regeleinrichtung angeordnetes Subtrahierglied die Temperaturdifferenz zwischen dem Vorlauf-Temperaturfühler und diesem Heizwasser-Temperaturfühler ermittelt und daß in der Regeleinrichtung eine an sich bekannte Komperatorschaltung vorgesehen ist, durch welche das Eintreten beider Abschaltkriterien Δ T > Δ Tmax und Δ T < Δ Tmin erfaßbar ist und ein Abschalten des Brenners durch den Feuerungsautomaten über die Stelleitung durchführbar ist.

Durch die erfindungsgemäße Vorrichtung ist eine einfache und sichere Überwachung der Wasserzirkulation in der Heizwasserleitung möglich. Die Installation eines zweiten Temperaturfühlers sowie das Vorsehen der elektronischen Bauteile in der Regeleinrichtung erfordern keinen besonderen Aufwand.

Weitere Einzelheiten, Merkmale und Vorteile der Erfindung werden anhand der nachfolgenden Beschreibung unter Bezugnahme auf die Zeichnung näher erläutert. Die Zeichnung zeigt schematisch einen teilweise dargestellten Umlauf-Gaswasserheizer.

Der in der Figur teilweise gezeichnete Umlaufwasserheizer weist einen von einem Brenner 1 beheizten zweigeteilten Heizwasser-Wärmetauscher 2, 3 auf. Zwischen dem Wärmetauscherteil 2 und dem Wärmetauscherteil 3 ist in einer Verbindungsleitung 4, die auch eine Wasserkappe oder sonstige Verbindung eines beziehungsweise innerhalb eines einteiligen Wärmetauschers sein kann, ein Temperaturfühler 5 zur Erfassung der Temperatur T₁, zum Beispiel ein NTC-Fühler, installiert. Bei einem aus mehreren Rohrbündeln gebildeten, sich über wenigstens zwei Etagen erstreckenden Wärmetauscher kommt als Anordnungsstelle für den Temperaturfühler 5 jede Etagenverbindung in Frage. An den Wärmetauscherteil 2 ist eine mit einer Umwälzpumpe 6 versehene Heizwasser-Rücklaufleitung 7, an den Wärmetauscherteil 3 eine Heizwasser-Vorlaufleitung 8 angeschlossen. In der Heizwasser-Vorlaufleitung 8 ist in einem gewissen Abstand vom Wärmetauscher 3 ein zweiter Temperaturfühler 9 angeordnet, der ebenfalls ein NTC-Fühler sein kann und der die Vorlauftemperatur T₂ überwacht.

Der Brenner 1 wird über eine Gasleitung 10, in der ein Gasventil 11, welches durch einen Magnetschalter 12 gesteuert wird, mit Gas versorgt. Weiter sind eine Zündeinrichtung 13 und eine Flammenmeldeeinrichtung dem Brenner 1 zugeordnet und über Leitungen mit einem Feuerungsautomaten 14 verbunden. Der Magnetschalter 12 für das Gasventil 11 ist ebenfalls über eine Stelleitung 16 mit dem Feuerungsautomaten 14 verbunden, der wiederum über Steuerleitungen 21 und Rückmeldeleitungen 22 mit einer Regeleinrichtung 15 in Verbindung steht.

Von der Regeleinrichtung 15 führt eine Stelleitung 17 zum Elektromotor 18 der Heizwasser-Umwälzpumpe 6. Weiter ist die Regeleinrichtung 15 über eine Leitung 19 mit dem Heizwasser-Temperaturfühler 5 und über eine Leitung 20 mit dem Vorlauf-Temperaturfühler 9 verbunden. Die Regeleinrichtung 15, welche eine Schaltung mit einem Subtrahierglied zur Bestimmung der Temperaturdifferenz Δ T = T₂ - T₁ sowie eine Komperatorschaltung zum Vergleichen dieser Temperaturdifferenz mit einer Mindesttemperaturdifferenz Δ Tmin und einer Maximaltemperaturdifferenz Δ Tmax aufweist, ist auch mit einem Display zur Meldung von besonderen Betriebszuständen ausgestattet.

Das vorliegende Verfahren beziehungsweise die Vorrichtung ist hier an einem Umlauf-Gaswasserheizer mit geteiltem Wärmetauscher dargelegt worden. Wird ein einteiliger Wärmetauscher verwendet, so müßte der Heizwasser-Temperaturfühler 5 gemäß der Erfindung ungefähr in der Mitte zwischen Vor- und Rücklaufleitung, also ungefähr in der Mitte des Wärmetauschers angeordnet sein.

Das erfindungsgemäße Verfahren funktioniert an einem Umlaufwasserheizer, wie er oben beschrieben worden ist, wie folgt:
Es wird davon ausgegangen, daß sich der Umlauf-Gaswasserheizer in kaltem Zustand befindet, daß heißt, die Heizwassertemperatur T₁ beim Heizwasser-Temperaturfühler 5 und die Vorlauftemperatur T₂ beim Vorlauf-Temperaturfühler 9 sind annähernd gleich. Es könnte also der Zustand für das zweite Abschaltkriterium Δ T < Δ Tmin gegeben sein. Da jedoch erfindungsgemäß das zweite Abschaltkriterium während der Anlaufphase nach einem Brennerstart durch ein Zeitglied unterdrückt wird, läuft der Heizbetrieb an. Bei vorhandenem Heizwasserumlauf durch die Heizwasser-Umwälzpumpe 6 wird der Vorlauf-Temperaturfühler 9 nach einigen Sekunden eine höhere Temperatur als der Heizwasserfühler 5 anzeigen, so daß sich eine positive Temperaturdifferenz Δ T = T₂ - T₁ ergibt. Die erforderliche Maximaltemperaturdifferenz Δ Tmax ist je nach Art und Größe der Anlage verschieden. Bei ungestörtem Betrieb wird nach Erreichen einer gewünschten Vorlauftemperatur T₂ der Brenner 1 über die Regeleinrichtung 15 und den Feuerungsautomat 14 abgeschaltet. Da die Pumpe 6 noch kurze Zeit weiterläuft, wird auch die Restwärme abgeführt.

Tritt jedoch der Fall ein, daß sich bei laufender Pumpe der Umlauf nach und nach verringert, so wird die Temperaturdifferenz zwischen der Vorlauftemperatur T₂ und der Heizwassertemperatur T₁ immer größer, bis bei einer gegen Null gehenden Wasserumlaufgeschwindigkeit die durch den Brenner 1 erzeugte Wärmemenge zu einer Temperaturdifferenz > Δ Tmax führt. Das Eintreten dieses unzulässigen Zustandes wird jedoch durch die vorliegende Erfindung verhindert.

Reicht der sich verringernde Umlauf nicht mehr aus, um die Wärme abführen zu können, so wird das erste Abschaltkriterium, nämlich T₂ - T₁ > Δ Tmax zum Tragen kommen, und der Brenner 1 wird abgeschaltet. In der Folge kann durch den zuvor geringen Umlauf und die Brennerrestwärme auch das zweite Abschaltkriterium noch erreicht werden, welches aber bei der bereits durch das erste Abschaltkriterium stillgelegten Anlage nicht mehr wirksam wird. Das Gerät wird bei einer solchen Abschaltfolge durch die Regeleinrichtung für die Dauer von beispielsweise 5 Minuten gesperrt, während der bei Wärmeanforderung ein Brennerstart verhindert wird.

Nimmt hingegen der Wasserumlauf so schnell ab, daß das erste Abschaltkriterium nicht mehr erreicht wird, oder besteht bei Brennerstart gar kein Wasserumlauf, so erfolgt bei Unterschreiten der Mindesttemperaturdifferenz ein verriegelndes Abschalten des Brenners durch die Regeleinrichtung 15. Gleichzeitig wird eine optische Wassermangelwarnung, beispielsweise über Display, ausgegeben.

Durch das vorliegende Verfahren beziehungsweise die Vorrichtung kann ein Überhitzen des Gerätes wirksam verhindert werden. Zur Restwärmeabführung laufen nach dem Schließen des Magnetventiles 11 die Pumpe 6 und ein gegebenenfalls vorhandener Lüfter so lange weiter, wie die Bedingungen T₁ < Tmax und T₂ < Tmax nicht erfüllt sind, wobei Tmax etwa um 100°C gewählt wird.

## Patentansprüche

1. Verfahren zur Überwachung des Heizwasserumlaufes bei einem Gaswasserheizer, mit einem in der Heizwasser-Vorlaufleitung angeordneten Temperaturfühler für die Vorlauftemperaturregelung, wobei die Vorlauftemperatur laufend überwacht, mit einer in einer Regeleinrichtung, welche mit einem Feuerungsautomaten leitungsmäßig verbunden ist, gespeicherten maximalen Vorlauftemperatur verglichen und bei Überschreiten dieser Temperatur der Brenner abgeschaltet wird, dadurch gekennzeichnet, daß die Heizwassertemperatur an einer weiteren Stelle am oder im Wärmetauscher ungefähr in der Mitte zwischen Vor- und Rücklaufleitung gemessen wird, daß die Temperaturdifferenz Δ T zwischen der Vorlauftemperatur T₂ und dieser Heizwassertemperatur T₁ ermittelt wird, daß diese Temperaturdifferenz Δ T mit einer in der Regeleinrichtung gespeicherten Maximaltemperaturdifferenz Δ Tmax und einer Mindesttemperaturdifferenz Δ Tmin verglichen wird und daß neben dem ersten Abschaltkriterium T₂ - T₁ > Δ Tmax diese Temperaturdifferenz Δ T als zweites Abschaltkriterium Δ T < Δ Tmin verwendet wird.

2. Verfahren nach Anspruch 1, dadurch gekennzeichnet, daß das zweite Abschaltkriterium während der Anlaufphase nach dem Brennerstart unterdrückt wird.

3. Verfahren nach Anspruch 1 oder 2, dadurch gekennzeichnet, daß bei Eintreten des ersten Abschaltkriteriums T₂ - T₁ > Δ Tmax der Brenner durch die Regeleinrichtung für eine Sperrdauer von beispielsweise 5 Minuten abgeschaltet wird, während der bei Wärmeanforderung ein erneuter Brennerstart verhindert wird.

4. Verfahren nach Anspruch 1 oder 2, dadurch gekennzeichnet, daß bei Eintreten des zweiten Abschaltkriteriums Δ T < Δ Tmin der Brenner durch die Regeleinrichtung verriegelnd abgeschaltet und eine optische Wassermangelwarnung, beispielsweise über Display, eingeschaltet wird.

5. Verfahren nach einem der Ansprüche 1 bis 4, dadurch gekennzeichnet, daß bei Erreichen beider Abschaltkriterien die Regeleinrichtung für eine Sperrzeit gesperrt wird und daß ein Brennerstart verhindert wird.

6. Vorrichtung zur Durchführung des Verfahrens nach einem der Ansprüche 1 bis 5, bei einem Gaswasserheizer, bestehend aus mindestens einem von einem Brenner beheizten Wärmetauscher, an den eine Heizwasser-Vorlaufleitung mit einem Temperaturfühler für die Vorlauftemperaturregelung sowie eine Heizwasser-Rücklaufleitung, in der sich eine Heizwasser-Umwälzpumpe befindet, angeschlossen ist, mit einer Regeleinrichtung, in die Soll-Werte, wie beispielsweise die maximale Vorlauftemperatur oder dergleichen, eingebbar und speicherbar sind und welche mit einem Feuerungsautomaten leitungsmäßig verbunden ist, dadurch gekennzeichnet, daß ungefähr in der Mitte zwischen Vor- und Rücklaufleitung (7, 8) ein an sich bekannter Temperaturfühler (5), insbesondere ein NTC-Fühler mit kleiner Zeitkonstante, vorgesehen ist, daß ein in der Regeleinrichtung (15) angeordnetes Subtrahierglied die Temperaturdifferenz zwischen dem Vorlauf-Temperaturfühler (9) und diesem Heizwasser-Temperaturfühler (5) ermittelt und daß in der Regeleinrichtung (15) eine an sich bekannte Komparatorschaltung vorgesehen ist, durch welche das Eintreten der Abschaltkriterien Δ T < Δ Tmin und Δ T > Δ Tmax erfaßbar und ein Abschalten des Brenners (1) durch den Feuerungsautomaten (14) über die Stelleitung (16) durchführbar ist.

7. Vorrichtung nach Anspruch 6, dadurch gekennzeichnet, daß das zweite Abschaltkriterium Δ T < Δ Tmin während der Anlaufphase nach dem Brennerstart durch ein in der Steuerungseinrichtung vorgesehenes Zeitglied unterdrückbar ist.

## Claims

1. A method of monitoring the circulation of room-heating water through a gas-firing water heater, which comprises a temperature sensor, which is disposed in the flow line for room-heating water and serves for the automatic control of the flow line temperature, in which method the flow line temperature is continuously monitored and is compared with a maximum flow line temperature, which is stored in a controller, which is connected by lines to an automatic furnace control device, and the burner is shut off when said temperature is excceeded, characterized in that the temperature of the room-heating water is measured at a different location on or in the heat exchanger approximately in the middle between the flow line and the return line, the temperature difference ΔT between the flow line temperature T₂ and that temperature T₁ of the room-heating water is determined, said temperature difference ΔT is compared with a maximum temperature difference ΔTmax, which is stored in the controller, and a minimum temperature difference ΔTmin, and in addition to the first shut-off criterion T₂ - T₁ > ΔTmax that temperature difference ΔT is used as a second shut-off criterion Δ T < ΔTmin.

2. A method according to claim 1, characterized in that the dependence on the second shut-off condition is suppressed during the start-up phase after the start of the burner.

3. A method according to claim 1 or 2, characterized in that upon a detection that the first shut-off criterion T₂ - T₁ > Tmin is met the burner is shut off by the controller for a down time of, e.g., 5 minutes and a renewed start of the burner in response to a heat demand is prevented during that time.

4. A method according to claim 1 or 2, characterized in that upon a detection that the second shut-off criterion T<ΔTmin is met the burner is shut off and locked by the controller and a visual water shortage indication, e.g., by a display, is turned on.

5. A method according to any of claims 1 to 4, characterized in that when both shut-off criteria are met the controller is shut off for a down time and a start of the burner is prevented.

6. An apparatus for carrying out the method according to any of claims 1 to 5, in a gas-firing water heater consisting of at least one heat exchanger, which is heated by a burner and is connected to a room-heating water flow line containing a temperature sensor for an automatic control of the flow line temperature, and a room-heating water return line, which contains a circulating pump for the room-heating water, also comprising a controller, into which desired values, such as a maximum flow line temperature or the like, can be entered and stored and which is connected by lines to an automatic furnace control, characterized in that a temperature sensor (5) known per se, particularly an NTC sensor having a small time constant, is provided approximately in the middle between the flow line and return line(7, 8), that a subtracting element arranged in the controller (15) determines the temperature difference between the flow line temperature sensor (9) and that room-heating water temperature sensor (5), and the controller (15) comprises a comparator circuit, which is known per se and is adapted to detect that the shut-off criteria T < Δ Tmin and T > ΔTmax are met and to cause the burner (1) to be shut off by the automatic furnace control device / (14) via the final control line (16).

7. An apparatus according to claim 6, characterized in that the dependence on the second shut-off criterion ΔT < ΔTmin is adapted to be suppressed by a timer, which is provided in the controller, during the start-up phase after the start of the burner.

## Revendications

1. Procédé pour le contrôle de la circulation d'eau dans un chauffe-eau à gaz avec une sonde thermométrique dans la conduite de départ pour contrôler en permanence la température de départ de l'eau en la comparant à une température maxi de consigne mémorisée dans un régulateur relié par une ligne à un actionneur qui arrête le brûleur au moment où cette température est dépassée, caractérisé par le fait que la température de l'eau chaude est mesurée dans un autre point sur ou dans l'échangeur de chaleur, à peu près au milieu entre les conduites de départ et de retour, et que la différence de température Δ T entre la température de départ T₂ et la température T₁ de l'eau chaude est établie, et que ladite différence de température Δ T est comparée à une différence de température maxi Δ Tₘₐₓ et à une différence de température mini Δ Tₘᵢₙ, et qu'à côté du premier critère T₂ - T₁>Δ Tₘₐₓ pour l'arrêt, cette différence de température Δ T sert de deuxième critère d'arrêt Δ T<ΔTₘᵢₙ.

2. Procédé suivant la revendication 1, caractérisé par le fait que le deuxième critère d'arrêt est mis hors fonction pendant la phase initiale après la mise en marche du brûleur.

3. Procédé suivant la revendication 1 ou 2, caractérisé par le fait qu'au moment où le premier critère d' arrêt T₂ - T₁ > Δ Tₘₐₓ prend effet, le brûleur est arrêté par le régulateur pour une durée de 5 minutes, par exemple, pendant laquelle une remise en marche du brûleur est empêchée en cas d'appel de chaleur.

4. Procédé suivant la revendication 1 ou 2, caractérisé par le fait qu'au moment où le deuxième critère d'arrêt Δ T<Δ Tₘᵢₙ prend effet, le brûleur est arrêté définitivement par le régulateur, et qu'un signal avertisseur de manque d'eau est affiché par exemple par voie optique.

5. Procédé suivant l'une des revendications 1 à 4, caractérisé par le fait qu'au moment où les deux critères d'arrêt prennent effet, le régulateur est coupé pour une durée déterminée, et que toute mise en marche du brûleur est empêchée.

6. Dispositif pour l'application du procédé suivant l' une des revendications 1 à 5 sur un chauffe-eau à gaz avec au moins un échangeur de chaleur chauffé par un brûleur et muni d'une conduite de départ avec une sonde thermométrique pour contrôler la température de l'eau chaude, et d'une conduite de retour avec une pompe de circulation, avec un régulateur où peuvent être introduites et mémorisées des valeurs de consigne telles que la température de départ maxi ou d'autres, et qui est relié par une ligne à un actionneur, caractérisé par le fait qu'il est prévu, à peu près au milieu entre les conduites de départ et de retour (7, 8), une sonde thermométrique (5), notamment une thermistance avec une petite constante de temps, et qu'un formeur de différence monté dans le régulateur (15) établit la différence entre les températures relevées par la sonde de départ (9) et la sonde (5), et qu'il est prévu dans le régulateur (15) un circuit comparateur de type connu surveillant l' action des critères d'arrêt Δ T< Δ Tₘᵢₙ et Δ T>ΔTₘₐₓ et permettant la coupure du brûleur (1) par l'actionneur (14), par l'intermédiaire de la ligne (16).

7. Dispositif suivant la revendication 6, caractérisé par le fait que le deuxième critère d'arrêt Δ T<ΔTₘᵢₙ peut être supprimé pendant la phase initiale après la mise en marche du brûleur par un organe temporisateur dont est muni le régulateur.
